# DEMANDE DE BREVET EUROPEEN

(11) **EP 4 781 860 A1**
(43) Date de publication de la demande: **29.07.2026**
(21) Numéro de dépôt: 26153311.1
(22) Date de dépôt: 21.01.2026
(51) Int. Cl.: A43B 23/08, A43B 23/17

(54) **CHAUSSURE, EN PARTICULIER CHAUSSURE DE SPORT**

(30) Priorité: 24.01.2025 FR 2500765
(71) Demandeur: Decathlon, 59650 Villeneuve d'Ascq (FR)
(72) Inventeur: TEXIER, Caroline, 59650 VILLENEUVE D'ASCQ (FR); LEE, Terry, 59650 VILLENEUVE D'ASCQ (FR)
(74) Mandataire: Germain Maureau

(57) **Abrégé**

Chaussure, en particulier chaussure de sport, comprenant une tige et une semelle intermédiaire (3), la chaussure étant caractérisée en ce qu'elle comprend en outre, au niveau d'une zone de talon de la chaussure (1), un contrefort de talon comprenant un contrefort supérieur (5) et un contrefort inférieur (6), le contrefort supérieur (5) étant muni d'une partie supérieure (5b) fixée à la tige et d'une partie inférieure (5a) fixée à une face supérieure (3a) de la semelle intermédiaire (3), le contrefort inférieur (6) étant fixé à une face latérale (3c) de la semelle intermédiaire (3), le contrefort supérieur (5) et le contrefort inférieur (6) étant distincts et séparés par une portion de semelle intermédiaire (3d).

## Description

La présente invention se rapporte au domaine des articles chaussants, en particulier des chaussures, plus particulièrement de sport.

Les articles chaussants conventionnels comprennent généralement une tige et une structure de semelle. La tige est sécurisée à la structure de semelle et forme un vide à l'intérieur de l'article chaussant pour recevoir et sécuriser confortablement un pied. La structure de semelle est sécurisée à une zone inférieure de la tige, et disposée en fonctionnement entre le sol et la tige.

Dans les chaussures pour la pratique d'un sport, la structure de semelle peut comprendre une semelle d'usure et une semelle intermédiaire. La semelle intermédiaire comprend souvent un matériau en mousse polymère qui absorbe les chocs avec le sol lors d'un impact afin d'en atténuer les effets sur le pied et la jambe durant la marche, la course ou d'autres activités ambulatoires.

La chaussure peut comprendre un ou plusieurs éléments de renfort, et notamment un contrefort de talon, recouvrant une partie de la tige située à l'arrière de la tige.

La fonction de base d'un contrefort de talon est d'améliorer le positionnement et la stabilité du pied dans la chaussure. En particulier, un contrefort de talon peut empêcher le pied de glisser de la semelle, par exemple, lors de mouvements latéraux ou verticaux (décollement du talon).

Un tel contrefort de talon est par exemple décrit dans le document US 2021/0120913 A1. Ce type de contrefort monobloc, qui recouvre en partie la tige et entièrement la face externe de la semelle intermédiaire a pour inconvénient de conférer une trop grande rigidité et de limiter les propriétés d'absorption des chocs et d'amortissement de la semelle intermédiaire.

La présente invention vise à remédier à ces inconvénients.

L'invention a ainsi pour objet une chaussure, en particulier une chaussure de sport, comprenant une tige et une semelle intermédiaire.

La chaussure selon l'invention comprend en outre, au niveau d'une zone de talon de la chaussure, un contrefort de talon comprenant un contrefort supérieur et un contrefort inférieur, le contrefort supérieur étant muni d'une partie supérieure fixée à la tige et d'une partie inférieure fixée à une face supérieure de la semelle intermédiaire, le contrefort inférieur étant fixé à une face latérale de la semelle intermédiaire, le contrefort supérieur et le contrefort inférieur étant distincts et séparés par une portion de semelle intermédiaire.

Ainsi, grâce à l'utilisation de deux contreforts de talon indépendants, on peut séparer la fonction de maintien du pied, réalisée par le contrefort supérieur, de la fonction de stabilisation de la semelle intermédiaire, réalisée par le contrefort inférieur, ce qui permet de ne pas limiter les propriétés d'absorption des chocs et d'amortissement de la semelle intermédiaire, tout en améliorant la performance globale de la chaussure. Les deux contreforts contribuent également à assurer une torsion optimisée de la semelle intermédiaire, en permettant une déformation contrôlée de celle-ci lors des mouvements naturels du pied, notamment pendant des efforts dynamiques ou des changements brusques de direction. Cette torsion améliore ainsi la flexibilité longitudinale de la chaussure, ce qui est bénéfique pour le confort et la performance du sportif.

La partie inférieure du contrefort supérieur peut être fixée à la face supérieure de la semelle intermédiaire au niveau d'une zone de fixation de la face supérieure, la zone de fixation étant située sous l'extrémité supérieure de la portion de semelle intermédiaire.

La partie inférieure du contrefort supérieur peut être munie d'encoches.

La partie supérieure du contrefort supérieur peut comprendre une zone supérieure munie de perforations.

La partie supérieure du contrefort supérieur peut comprendre une bande, située à l'extrémité supérieure du renfort supérieur, ladite bande étant moins épaisse que zone supérieure munie de perforations.

La zone supérieure peut présenter un axe de symétrie et l'épaisseur de la partie supérieure peut diminuer au fur et à mesure que l'on s'éloigne de l'axe de symétrie.

La partie inférieure du contrefort supérieur peut s'étendre en direction de l'extrémité avant de la chaussure, au-delà du contrefort inférieur.

Le contrefort inférieur peut comprendre, d'un côté latéral interne de la chaussure, ainsi que d'un côté latéral externe de la chaussure, une ouverture.

La semelle intermédiaire peut comprendre un matériau en mousse particulaire.

Le matériau en mousse particulaire peut comprendre du polyuréthane thermoplastique expansé (eTPU), du polyamide expansé (ePA), du polyéther-bloc-amide expansé (ePEBA), du polylactide expansé (ePLA), du polyéthylène téréphtalate expansé (ePET), du polybutylène téréphtalate expansé (ePBT), ou de l'élastomère polyester-éther thermoplastique expansé (eTPEE).

Le contrefort supérieur peut comprendre un matériau plastique, tel que le polypropylène (PP), le polyamide (PA), ou un matériau thermoplastique, tel que le polyuréthane thermoplastique (TPU), le polyamide (PA), le polyéthylène téréphtalate (PET), le polybutylène téréphtalate (PBT), ou encore un élastomère thermoplastique (TPE). Le contrefort supérieur peut de préférence comprendre du polyuréthane coulé (CPU).

Le contrefort inférieur peut comprendre un matériau plastique, tel que le polypropylène (PP), le polyamide (PA), ou un matériau thermoplastique, tel que le polyuréthane thermoplastique (TPU), le polyamide (PA), le polyéthylène téréphtalate (PET), le polybutylène téréphtalate (PBT), ou encore un élastomère thermoplastique (TPE). Le contrefort inférieur peut de préférence comprendre du polyuréthane thermoplastique (TPU).

D'autres caractéristiques et avantages de la présente invention apparaîtront à la lecture de la description détaillée ci-après, d'un exemple de mise en œuvre non limitatif, faite en référence aux figures annexées dans lesquelles :
[Fig. 1] est une vue de côté d'une chaussure selon l'invention,
[Fig. 2] est une vue partielle en perspective éclatée de la chaussure,
[Fig. 3] est une vue partielle en perspective de la chaussure,
[Fig. 4] est une vue première vue latérale partielle de la chaussure,
[Fig. 5] est une vue deuxième vue latérale partielle de la chaussure,
[Fig. 6] est une vue partielle arrière la chaussure,
[Fig. 7] est une vue partielle de dessus de la chaussure,
[Fig. 8] est une vue en deux dimensions d'un contrefort supérieur de talon de la chaussure,
[Fig. 9] est une vue partielle en perspective de la chaussure, dans une variante de réalisation du contrefort supérieur, et
[Fig. 10] est une vue éclatée de la chaussure de la figure 9.

Tel qu'illustré aux figures 1 à 7, une chaussure 1 comprend une tige 2 et une structure de semelle comportant une semelle intermédiaire 3 et une semelle d'usure 4. La semelle intermédiaire 3 comprend une face supérieure 3a, une face inférieure 3b, et une face latérale 3c.

La semelle intermédiaire 3 comprend avantageusement un matériau en mousse particulaire, qui comprend des billes de mousse agglomérées, notamment par un procédé appelé « steam chest foaming » en langue anglaise. Ces matériaux de mousse particulaire présentent des caractéristiques nettement avantageuses et souhaitables pour les semelles, en particulier les semelles de chaussures de sport. Ces matériaux se distinguent par de très bonnes propriétés d'amortissement, une bonne élasticité et un retour d'énergie élevé. Ils sont légers et leurs propriétés restent essentiellement indépendantes de la température sur une plage d'utilisation prévue.

La semelle intermédiaire 3 comprend ainsi de préférence des particules de matériau expansé. Les particules peuvent être disposées de manière aléatoire. Les particules peuvent comprendre, par exemple, du polyuréthane thermoplastique expansé (eTPU), du polyamide expansé (ePA), du polyéther-bloc-amide expansé (ePEBA), du polylactide expansé (ePLA), du polyéthylène téréphtalate expansé (ePET), du polybutylène téréphtalate expansé (ePBT), de l'élastomère polyester-éther thermoplastique expansé (eTPEE).

La chaussure 1 est munie, au niveau d'une zone de talon, d'un contrefort de talon comprenant un contrefort supérieur 5, qui est un contrefort de tige, et un contrefort inférieur 6, qui est un contrefort de semelle intermédiaire. Le contrefort supérieur 5 est fixé à la tige 2 et à la semelle intermédiaire 3, tandis que le contrefort inférieur 6 est fixé à la semelle intermédiaire 3. Par exemple, l'ensemble comprenant la tige 2 et le contrefort supérieur 5 peut être assemblé à l'ensemble comprenant la semelle intermédiaire 3 et le contrefort inférieur 6, par exemple par collage ou par surmoulage.

Le contrefort supérieur 5 est un élément clé de la stabilité et du maintien du pied. Il est avantageusement fabriqué en polyuréthane coulé (CPU, pour « Cast Polyuréthane » en langue anglaise), un matériau largement utilisé pour sa flexibilité et sa résistance aux impacts. En variante, le contrefort supérieur 5 peut comprendre un matériau plastique, tel que le polypropylène (PP), le polyamide (PA), ou un matériau thermoplastique, tel que le polyuréthane thermoplastique (TPU), le polyamide (PA), le polyéthylène téréphtalate (PET), le polybutylène téréphtalate (PBT), ou encore un élastomère thermoplastique (TPE).

Le contrefort supérieur 5 est fixé à la partie arrière de la tige 2 et se prolonge vers le bas jusqu'à la face supérieure 3a de la semelle intermédiaire 3 sur laquelle il est fixé, notamment par collage ou surmoulage. Le contrefort supérieur 5 comprend en particulier une partie inférieure 5a sous la forme d'une languette destinée à être collée sur une zone de fixation 3a1 en forme de U ou de fer à cheval de la face supérieure 3a. La zone de fixation 3a1 présente avantageusement une largeur d'au moins 3 mm.

La zone de fixation 3a1 permet une transition en douceur entre la rigidité du contrefort supérieur 5 et la souplesse de la semelle intermédiaire 3. Cette marge créé une zone de dissipation des chocs ou une flexibilité locale qui réduit les tensions concentrées au point de fixation. Cet amortissement progressif contribue ainsi à améliorer le confort général, tout en prévenant l'usure prématurée au niveau de la jointure tige-semelle. La forme spécifique du contrefort supérieur 5 est conçue pour reprendre les efforts latéraux exercés sur les côtés du pied. Cette configuration permet de distribuer uniformément les forces latérales tout en stabilisant le pied dans la chaussure, réduisant ainsi les risques de torsion accidentelle ou de mouvements excessifs. Ce renforcement latéral contribue à une meilleure tenue au pied et à une performance accrue dans des activités sportives nécessitant des changements de direction fréquents ou des appuis latéraux intenses. La zone de fixation 3a1 permet également d'améliorer la flexibilité longitudinale de la chaussure, permettant un meilleur ajustement dynamique lors de l'effort, en particulier dans les activités nécessitant des mouvements rapides. Elle permet également un maintien du pied amélioré.

Le contrefort inférieur 6 est fixé à l'arrière de la semelle intermédiaire 3, sur une partie extérieure de la face latérale 3c de la semelle intermédiaire 3, au niveau du talon. Il est séparé du contrefort supérieur 5 par une portion 3d de la semelle intermédiaire 3, de sorte que le contrefort inférieur 6 et le contrefort supérieur 5 ne sont pas en contact. Le contrefort inférieur 6 peut faire partie de la semelle d'usure 4.

Le contrefort inférieur 6 peut comprendre, du côté latéral interne de la chaussure 1 (également appelé côté médial), tourné vers le milieu du corps, ainsi que du côté latéral externe (également appelé côté latéral) de la chaussure 1, une ouverture 6a. Les ouvertures 6a permettent d'ajuster le niveau de raideur du renfort inférieur 6. Le contrefort inférieur 6 peut être en appui sur la semelle d'usure 4 au niveau de son extrémité inférieure.

Le contrefort inférieur 6 peut comprendre un matériau plastique, tel que le polypropylène (PP), le polyamide (PA), ou un matériau thermoplastique, tel que le polyuréthane thermoplastique (TPU), le polyamide (PA), le polyéthylène téréphtalate (PET), le polybutylène téréphtalate (PBT), ou encore un élastomère thermoplastique (TPE). Le contrefort inférieur 6 est avantageusement en polyuréthane thermoplastique (TPU), un matériau connu pour sa rigidité et sa résistance à l'abrasion. Le contrefort inférieur 6 est indépendant et séparé du contrefort supérieur 5.

Le contrefort inférieur 6 agit en tant qu'élément stabilisateur de la semelle intermédiaire 3, particulièrement dans la région postérieure de la chaussure 1. Son indépendance vis-à-vis de la tige permet d'optimiser le maintien du talon tout en assurant que la semelle intermédiaire 3 ne se déforme pas sous l'effet des mouvements latéraux du pied, notamment dans des activités sportives impliquant des changements rapides de direction.

L'indépendance du contrefort inférieur 6 par rapport au contrefort supérieur 5 permet de séparer les fonctions de soutien et de stabilisation. Alors que le contrefort supérieur 5 se concentre sur le maintien du pied, le contrefort inférieur 6 stabilise spécifiquement la semelle intermédiaire 3, permettant une meilleure répartition des forces et améliorant ainsi la durabilité et les performances globales de la chaussure 1. Cette configuration contribue non seulement à améliorer la durabilité de la chaussure, mais également à offrir un dynamisme accru et une excellente relance, optimisant ainsi les performances globales, notamment lors des phases de propulsion et de mouvements dynamiques. Le contrefort inférieur 6 limite en outre la dissipation latérale de l'énergie, permettant de la rediriger verticalement, ce qui améliore significativement le dynamise et la relance, en particulier lors des phases de saut ou de course rapide. Cette configuration contribue à maximiser l'efficacité énergétique tout en renforçant la durabilité et les performances globales de la chaussure 1.

Il existe une synergie entre le contrefort supérieur 5 et le contrefort inférieur 6. Ils agissent de manière complémentaire pour offrir à la fois maintien, stabilité, flexibilité et protection contre les contraintes liées aux mouvements intenses et répétitifs durant une activité physique.

En combinant le maintien du pied, la stabilisation de la semelle intermédiaire 3, la flexibilité dynamique, ainsi que la protection contre les déformations, cette configuration permet de satisfaire aux diverses exigences des utilisateurs dans un contexte sportif, en termes de confort, de durabilité et de performance optimisée.

Ce système à deux contreforts permet de distribuer efficacement les fonctions critiques entre la semelle et la tige, assurant le maintien en sécurité du pied, ce qui garantit la stabilité structurelle, tout en minimisant le poids global et en maximisant la flexibilité, ces caractéristiques étant particulièrement importantes pour une chaussure de sport de haute performance.

La figure 8 est une vue à plat, en deux dimensions, du contrefort supérieur 5. Le contrefort supérieur 5 comprend une partie inférieure 5a et une partie supérieure 5b, séparées par une ligne de pliure 5c. Comme indiqué ci-dessus, la partie inférieure 5a est destinée à être fixée sur la zone de fixation 3a1 de la face supérieure 3a de la semelle intermédiaire 3. La partie supérieure 5b est destinée à être fixée à la tige, sur la face interne de la partie supérieure 5b. La partie supérieure 5b s'étend depuis la face supérieure 3a de la semelle intermédiaire 3, et présente une zone inférieure 5b1 épousant une partie interne de la face latérale 3c de la semelle intermédiaire 3, puis une zone supérieure 5b2 dépassant au-dessus de la semelle intermédiaire 3. Le contrefort supérieur 5 est avantageusement muni d'encoches (échancrures) 5d, sensiblement en forme de V. Les encoches 5d permettent de passer d'une configuration plate du contrefort supérieur 5 à une configuration en trois dimensions prête à être fixée à la semelle intermédiaire 3.

La zone supérieure 5b2 de la partie supérieure 5b du contrefort supérieur 5 est centrée sur le talon selon un axe de symétrie A. La zone supérieure 5b2 comprend avantageusement des perforations 5b3, ainsi que des lignes de coupe et des formes spécifiques. Les perforations 5b3 permettent une meilleure circulation de l'air, ce qui permet d'éviter une transpiration excessive et d'améliorer le confort global de l'utilisateur. Ces ouvertures et découpes participent à la réduction du poids total de la chaussure, un critère important pour les chaussures de sport de haute performance. En outre, certaines formes découpées permettent d'augmenter la souplesse localisée de la structure, sans compromettre la rigidité générale nécessaire au maintien du pied.

La longueur du contrefort supérieur 5, du côté latéral interne et du côté latéral externe, peut être ajustée, ce qui permet d'obtenir différents niveaux de maintien latéral, offrant des solutions personnalisées selon les exigences de soutien de l'activité sportive, comme par exemple un soutien de la voûte plantaire ou un maintien latéral supérieur.

L'épaisseur du contrefort supérieur 5 peut également être ajustée. L'épaisseur de la partie supérieure 5b, et notamment l'épaisseur de la partie 5b2, peut décroître au fur et à mesure que l'on s'éloigne de l'axe arrière A. La partie supérieure 5b peut également être munie d'une bande 5b4, située à l'extrémité supérieure du renfort supérieur 5, et qui est moins épaisse que la zone supérieure perforée 5b2. Ces gradients d'épaisseur permettent une flexibilité accrue aux endroits nécessaires (zones fines), tout en maintenant la rigidité et le soutien au niveau critique du talon (zones épaisses).

La combinaison de ces éléments aboutit à une chaussure qui peut s'adapter à diverses exigences sportives, notamment pour des sports à haute intensité nécessitant un mélange de flexibilité, de soutien et de protection contre les torsions.

Dans une variante de réalisation, la partie inférieure 5a du contrefort supérieur 5 peut se présenter sous la forme d'une embase qui s'étend depuis l'arrière de la face supérieure 3a de la semelle intermédiaire 3 et qui s'étend jusqu'à environ le milieu de la face supérieure 3a, au-delà du contrefort inférieur 6 (figures 9 et 10).

Cette configuration de la partie inférieure 5a sous la forme d'une plaque pleine constitue un support renforcé de la voûte plantaire. Elle permet également de minimiser la torsion de la chaussure selon l'exigence du sport, et notamment dans les changements de direction. Les deux parties latérales peuvent se rejoindre ou rester séparées. Ce prolongement joue un rôle dans le maintien de l'arche plantaire, offrant un soutien ciblé là où la plupart des tensions se concentrent lors d'un mouvement sportif. On peut ainsi prévenir l'affaissement de la voûte plantaire, qui est un problème fréquent chez les athlètes, et ainsi diminuer la fatigue du pied. En intégrant cette plaque jusqu'au milieu de la voûte plantaire, on renforce la rigidité transversale de la semelle intermédiaire, ce qui améliore la stabilité latérale du pied, en particulier lors de mouvements brusques, réduisant le risque d'entorses ou de torsions Involontaires. Le prolongement de la partie inférieure 5a contribue également à une meilleure répartition des forces sur la semelle lors de l'impact avec le sol, ce qui améliore l'amorti tout en prévenant l'usure prématurée de la semelle.

Ainsi, la partie inférieure 5a apporte un soutien supplémentaire à la voûte plantaire, apportant un soutien supplémentaire à cette zone souvent sollicitée. Elle permet une continuité structurelle entre la partie postérieure (le talon) et la partie centrale (la voûte plantaire), ce qui entraîne une distribution plus homogène des forces appliquées pendant les activités physiques intenses.

La partie inférieure 5a du contrefort supérieur 5 peut présenter une ouverture centrale 5a1 visible, ce qui confère plusieurs avantages. L'ouverture centrale 5a1 permet de réduire le poids de la chaussure tout en conservant les propriétés structurelles nécessaires pour le maintien du pied, ce qui peut être un avantage décisif dans les sports où la légèreté est essentielle pour améliorer les performances. L'ouverture 5a1 introduit une zone de flexibilité dans la partie inférieure 5a, ce qui permet à la chaussure de s'adapter aux mouvements naturels du pied, en particulier lors de la course. Cela augmente la liberté de mouvement tout en maintenant un soutien latéral et longitudinal suffisant. En outre, l'ouverture 5a1 joue un rôle dans le confort thermique, en facilitant la ventilation du pied et en réduisant l'accumulation de chaleur et d'humidité dans la zone de la voûte plantaire.

Ainsi, la partie supérieure 5b du contrefort supérieur 5 procure un maintien rigide et stable, tandis que la partie inférieure 5a du contrefort supérieur 5 offre un équilibre parfait entre stabilité, soutien et torsion. Le contrefort supérieur 5 offre un système de stabilisation du pied qui réduit le risque de blessures tout en améliorant le confort et la mobilité du pied. On obtient un maintien optimal du talon et de la voûte plantaire, ce qui permet d'améliorer la stabilité, le confort et la performance de la chaussure.

## Revendications

1. Chaussure (1), en particulier chaussure de sport, comprenant une tige (2) et une semelle intermédiaire (3), la chaussure (1) étant **caractérisée en ce qu'**elle comprend en outre, au niveau d'une zone de talon de la chaussure (1), un contrefort de talon comprenant un contrefort supérieur (5) et un contrefort inférieur (6), le contrefort supérieur (5) étant muni d'une partie supérieure (5b) fixée à la tige et d'une partie inférieure (5a) fixée à une face supérieure (3a) de la semelle intermédiaire (3), le contrefort inférieur (6) étant fixé à une face latérale (3c) de la semelle intermédiaire (3), le contrefort supérieur (5) et le contrefort inférieur (6) étant distincts et séparés par une portion de semelle intermédiaire (3d).

2. Chaussure (1) selon la revendication 1, **caractérisée en ce que** la partie inférieure (5a) du contrefort supérieur (5) est fixée à la face supérieure (3a) de la semelle intermédiaire au niveau d'une zone de fixation (3a1) de la face supérieure (3), la zone de fixation (3a1) étant située sous l'extrémité supérieure de la portion de semelle intermédiaire (3d).

3. Chaussure (1) selon la revendication 1 ou 2, **caractérisée en ce que** la partie inférieure (5a) du contrefort supérieur (5) est munie d'encoches (5d).

4. Chaussure (1) selon l'une des revendications 1 à 3, **caractérisée en ce que** la partie supérieure (5b) du contrefort supérieur (5) comprend une zone supérieure (5b2) munie de perforations (5b3).

5. Chaussure (1) selon la revendication 4, **caractérisée en ce que** la partie supérieure (5b) du contrefort supérieur (5) comprend une bande (5b4), située à l'extrémité supérieure du renfort supérieur (5), ladite bande (5b4) étant moins épaisse que la zone supérieure (5b2) munie de perforations (5b3).

6. Chaussure (1) selon la revendication 4 ou 5, **caractérisée en ce que** la zone supérieure (5b2) présente un axe de symétrie (A) et **en ce que** l'épaisseur de la partie supérieure (5b) diminue au fur et à mesure que l'on s'éloigne de l'axe de symétrie (A).

7. Chaussure (1) selon l'une des revendications 1 à 6, **caractérisée en ce que** la partie inférieure (5a) du contrefort supérieur (5) s'étend en direction de l'extrémité avant de la chaussure (1), au-delà du contrefort inférieur (6).

8. Chaussure (1) selon l'une des revendications 1 à 7, **caractérisée en ce que** le contrefort inférieur (6) comprend, d'un côté latéral interne de la chaussure (1), ainsi que d'un côté latéral externe de la chaussure (1), une ouverture (6a).

9. Chaussure (1) selon l'une des revendications 1 à 8, **caractérisée en ce que** la semelle intermédiaire (3) comprend un matériau en mousse particulaire.

10. Chaussure (1) selon la revendication 9, **caractérisée en ce que** le matériau en mousse particulaire comprend du polyuréthane thermoplastique expansé (eTPU), du polyamide expansé (ePA), du polyéther-bloc-amide expansé (ePEBA), du polylactide expansé (ePLA), du polyéthylène téréphtalate expansé (ePET), du polybutylène téréphtalate expansé (ePBT), ou de l'élastomère polyester-éther thermoplastique expansé (eTPEE).

11. Chaussure (1) selon l'une des revendications 1 à 10, **caractérisée en ce que** le contrefort supérieur (5) comprend un matériau plastique, tel que le polypropylène (PP), le polyamide (PA), ou un matériau thermoplastique, tel que le polyuréthane thermoplastique (TPU), le polyamide (PA), le polyéthylène téréphtalate (PET), le polybutylène téréphtalate (PBT), ou encore un élastomère thermoplastique (TPE).

12. Chaussure (1) selon l'une des revendications 1 à 10, **caractérisée en ce que** le contrefort supérieur (5) comprend du polyuréthane coulé (CPU).

13. Chaussure (1) selon l'une des revendications 1 à 12, **caractérisée en ce que** le contrefort inférieur (6) comprend un matériau plastique, tel que le polypropylène (PP), le polyamide (PA), ou un matériau thermoplastique, tel que le polyuréthane thermoplastique (TPU), le polyamide (PA), le polyéthylène téréphtalate (PET), le polybutylène téréphtalate (PBT), ou encore un élastomère thermoplastique (TPE).

14. Chaussure (1) selon l'une des revendications 1 à 13, **caractérisée en ce que** le contrefort inférieur (6) comprend du polyuréthane thermoplastique (TPU).
